# EUROPÄISCHE PATENTSCHRIFT

(11) **EP 3 491 205 B1**
(45) Veröffentlichungstag und Bekanntmachung des Hinweises auf die Patenterteilung: **23.03.2022**
(21) Anmeldenummer: 17748699.0
(22) Anmeldetag: 26.07.2017
(51) Int. Cl.: E04G 5/14, E04G 1/15, E04G 7/30, E04G 7/34

(54) **BEFESTIGUNGSELEMENT**
FASTENING ELEMENT
ÉLÉMENT DE FIXATION

(30) Priorität: 27.07.2016 DE 102016213773
(43) Veröffentlichungstag der Anmeldung: 05.06.2019
(73) Patentinhaber: Peri GmbH, 89264 Weissenhorn (DE)
(72) Erfinder: STECK, Tobias, 89264 Weißenhorn (DE); PRÖBSTLE, René, 89359 Kötz (DE); ENDRISS, Philip, 89269 Vöhringen (DE); ANDREE, Jürgen, 89233 Neu-Ulm (DE)
(74) Vertreter: K & H Bonapat Patentanwälte Koch · von Behren & Partner mbB
(86) Internationale Anmeldenummer: PCT/EP2017/068867
(87) Internationale Veröffentlichungsnummer: WO 2018/019877

(56) Entgegenhaltungen:
- WO-A1-2016/083215
- DE-A1- 19 633 092
- DE-A1-102004 005 636
- DE-U- 7 411 957
- DE-U1- 8 711 664
- US-A- 2 808 298
- US-A- 4 493 394

## Beschreibung

Die Erfindung betrifft ein Gerüstelement mit einem Gerüststiel und einem sich länglich erstreckenden Befestigungselement zur Befestigung eines Geländerholms an dem Gerüststiel, wobei das Befestigungselement starr mit dem Gerüststiel verbunden ist und das Befestigungselement einen Befestigungselementkörper aufweist. Die Erfindung betrifft weiterhin ein Gerüst mit einem solchen Gerüstelement sowie ein Verfahren zur, insbesondere vorlaufenden, Montage bzw. Demontage eines Geländerholms an bzw. von einem Gerüststiel.

Es ist bekannt, einen Geländerholm an einem Gerüststiel anzuordnen, um Arbeiter auf dem Gerüst vor dem Herabfallen zu sichern.

Aus der WO 2016/083215 A1 ist ein Gerüst mit einem Geländerholm bekannt geworden, wobei ein Gerüststiel des Gerüsts einen pilzförmigen Zapfen aufweist, der sich senkrecht vom Gerüststiel weg erstreckt. Eine Y-förmige Kulisse mit im Wesentlichen kreisförmiger Öffnung ermöglicht die 20 Anordnung des Geländerholms am Zapfen.

Die US 2,681,834 A offenbart einen Geländerholm, der endseitig ein verschwenkbares Blech mit einer Kulisse aufweist. Die Sicherung des Geländerholms an einem Gerüststiel erfolgt durch ein Verschwenken des Blechs.

Aus der GB 1 242 224 A ist ein weiterer mehrteiliger Geländerholm mit verschwenkbaren Kulissen bekannt geworden.

Die EP 0 234 657 A2 offenbart verschiedene Geländerholme. Insbesondere offenbart die EP 0 234 657 A2 einteilige Geländerholme mit einer Kulisse, in die ein bügelförmiges Sicherungselement eines Gerüststiels aufnehmbar ist.

Aus der EP 1 589 162 A1 ist eine Geländerholmbefestigung bekannt geworden, die einen im montierten Zustand eines Gerüststiels nach unten ragenden Vorsprung umfasst. Der Vorsprung ist an einem U-förmigen Bügel angeordnet. Der Geländerholm weist ein Loch mit einer Ausnehmung zur Aufnahme des Vorsprungs auf, wobei eine Befestigung des Geländerholms durch eine Drehung des Geländerholms um die Lochachse erfolgt.

Die GB 901,351 A offenbart einen mehrteiligen Geländerholm mit einem verschiebbaren Befestigungsteil.

Aus der US 3,323,271 A ist es bekannt geworden, einen Geländerholm auf einen Verbinder zweier Gerüststiele aufzuschieben und mit einer Sicherung zu arretieren.

In US 2,808,298 ist eine automatische, schwerkraftbetätigte Strebenverriegelung mit einem Verbindungsabschnitt in Form eines umgedrehten J beschrieben.

Die DE 1 559 069 A offenbart die Montage eines Rückhalteholms an einem V-förmigen Keil, wobei der Rückhalteholm eine V-förmige Kulisse zur Aufnahme des Keils aufweist.

Aus der DE 196 33 092 A1 ist ein Gerüststiel bekannt geworden, von dem sich im montierten Zustand des Gerüststiels ein Zapfen senkrecht weg erstreckt. Der Zapfen weist zumindest zwei nach oben gerichtete Vorsprünge auf, die ein waagrechtes Abziehen eines auf den Zapfen aufgefädelten Gerüstholms verhindern.

Die JP 2006 226 001 A offenbart ein vorlaufend montierbares Geländer mit einem hakenförmigen Zapfen zur Montage eines Geländerholms.

Aus der EP 1 262 611 A2 ist ein Gerüststiel mit einem Montagezapfen bekannt geworden. Am Montagezapfen ist eine quadratische Scheibe zur Halterung eines Geländerholms vorgesehen.

Die JP 2004 76468 A sieht einen bewegbaren Haken an einem Gerüststiel vor, um einen Geländerholm am Gerüststiel zu befestigen.

Aus der US 6,006,862 A ist eine Geländerholmbefestigung mit einem mehrfach gebogenen Haken bekannt geworden.

Die gattungsgemäße DE 20 2008 001 019 U1 offenbart ein Systemgerüst mit einem Geländerholm, der an einem halbkreisförmig ausgebildeten Aufnahmebügel anordenbar ist. Sowohl die Montage als auch die Demontage des Geländerholms kann werkzeugfrei durch eine 180°-Drehung des Geländerholms um dessen Längsachse erfolgen. Der Geländerholm ist dabei durch eine kontinuierliche Drehbewegung vom Aufnahmebügel demontierbar.

Die DE 10 2004 005 636 A1 lehrt einen S-förmigen Haken am Gerüststiel zur Anordnung eines Geländerholms am Gerüststiel vorzusehen.

Im Stand der Technik erfolgt die Befestigung eines Geländerholms zusammenfassend durch bewegliche Teile zur Verriegelung des Geländerholms an einem Gerüststiel. Alternativ dazu erfolgt die Sicherung durch eine Kulisse des Geländerholms an einem Zapfen des Gerüststiels, wobei entweder durch die Kulissenführung oder durch die Zapfenbiegung das Ausfädeln des Geländerholms erschwert wird.

Aufgabe der vorliegenden Erfindung ist es demgegenüber, eine kostengünstige Lösung bereitzustellen, durch die bei vereinfachter Handhabung, großer Durchgangsbreite und gleichzeitig hoher Sicherheit gegen versehentliche Demontage ein Geländerholm von einer unteren Gerüstebene aus montierbar bzw. demontierbar ist.

Diese Aufgabe wird erfindungsgemäß durch ein Gerüstelement gemäß Anspruch 1, ein Gerüst gemäß Anspruch 7 sowie ein Verfahren gemäß Anspruch 11 gelöst. Die Unteransprüche geben bevorzugte Weiterbildungen wieder.

Die erfindungsgemäße Aufgabe wird somit gelöst durch ein Gerüstelement gemäss Anspruch 1, mit einem Gerüststiel und einem Befestigungselement zur Befestigung eines Geländerholms. Das Befestigungselement ist unbeweglich mit dem Gerüststiel verbunden und weist einen Befestigungselementkörper auf. Der Befestigungselementkörper ist in sich starr bzw. unbeweglich ausgebildet. Der Befestigungselementkörper ist einenends mittelbar oder unmittelbar mit dem Gerüststiel verbunden. Anderenends weist das Befestigungselement ein freies Ende auf. Das freie Ende verläuft parallel bis auf ±25° zur Längsachse des Gerüststiels. Ein Vorsprung, der vom Befestigungselementköper aus zum Gerüststiel hin hervorstehend ausgebildet ist, verhindert eine ungewollte Demontage des Geländerholms bei Arbeiten am Gerüst, ohne die Durchgangsbreite des Gerüsts weiter zu verringern.

Durch das im Wesentlichen parallel zum Gerüststiel verlaufende freie Ende des Befestigungselementkörpers kann der Geländerholm im montierten Zustand des Gerüststiels nach oben hin ausgefädelt werden. Insgesamt wird hierdurch eine sehr einfache Handhabung des Geländerholms bei hoher Sicherheit des Geländerholms gegen ungewollte Entnahme und großer Durchgangsbreite erreicht.

Das freie Ende verläuft bevorzugt parallel bis auf ±15°, insbesondere parallel bis auf ±10°, besonders bevorzugt parallel bis auf ±5°, zur Längsachse des Gerüststiels.

Der Befestigungselementkörper ist konstruktiv besonders einfach ausgebildet und das Gerüstelement hierdurch besonders kostengünstig fertigbar, wenn der Befestigungselementkörper in Form eines Bolzens, insbesondere in Form eines Schmiedeteils, ausgebildet ist. Um ein Verhaken des Geländerholms zu vermeiden, ist der Querschnitt des Befestigungselementkörpers vorzugsweise kantenfrei ausgebildet. Weiter bevorzugt weist der Befestigungselementkörper einen kreisförmigen oder ovalen Querschnitt auf.

Erfindungsgemäß ist der Befestigungselementkörper L-förmig ausgebildet. Hierdurch wird die Gesamtkonstruktion des Gerüstelements bei großer Durchgangsbreite des Gerüsts signifikant vereinfacht. Der längere, vertikale Abschnitt der L-Form umfasst dabei das freie Ende des Befestigungselementkörpers. Dieser Abschnitt geht vorzugsweise durch einen viertelkreisförmigen Abschnitt in den unteren Abschnitt der L-Form über. Der untere Abschnitt der L-Form des Befestigungselementkörpers verläuft im montierten Zustand des Gerüstelements bevorzugt horizontal ±20°, insbesondere horizontal ±10°, besonders bevorzugt horizontal ±5°.

Der Vorsprung ist im montieren Zustand des Befestigungselements vorzugsweise unterhalb des freien Endes des Befestigungselementkörpers am Befestigungselementkörper angeordnet oder ausgebildet.

Die Fertigung des Gerüstelements wird vereinfacht und die Funktion des Befestigungselements verbessert, wenn erfindungsgemäß der Vorsprung in Form eines Wulstes ausgebildet ist, der sich radial um den Befestigungselementkörper erstreckt.

Um die Durchgangsbreite des Gerüsts weiter zu erhöhen und die Gefahr eines Hängenbleibens beim Durchgehen durch das Gerüst zu vermindern, steht der Wulst vorzugsweise an der dem Gerüststiel abgewandten Seite des Befestigungselements nicht über den Befestigungselementkörper hinaus. In besonders bevorzugter Ausgestaltung der Erfindung weist der Befestigungselementkörper - bis auf den Wulst - einen
konstanten Querschnitt auf.

Der Befestigungselementkörper kann unmittelbar/ insbesondere durch Bolzenschweißen, mit dem Gerüststiel verschweißt sein. Alternativ dazu kann das Befestigungselement eine Befestigungselementplatte aufweisen, die auf ihrer ersten Hauptseite mit dem Befestigungselementkörper verbunden ist und auf der gegenüberliegenden Hauptseite mit dem Gerüststiel 1 insbesondere durch eine MAG-Schweißung

(Metallaktivgasschweißen), verschweißt ist.

Die erfindungsgemäße Aufgabe wird weiterhin gelöst durch ein Gerüst nach Anspruch 7, mit einem zuvor beschriebenen Gerüstelement und einem Geländerholm. Der Geländerholm weist an seinen beiden Enden jeweils eine erste Durchgangsausnehmung auf. Die ersten Durchgangsausnehmungen sind jeweils in Form einer geschlossenen Kulisse ausgebildet. Zumindest eine erste Durchgangsausnehmung kann in Form eines Langlochs ausgebildet sein. Vorzugsweise sind beide erste Durchgangsausnehmungen jeweils in Form eines Langlochs ausgebildet.

Die beiden ersten Durchgangsausnehmungen können identisch ausgebildet sein. Hierdurch muss ein Arbeiter die Orientierung des Geländerholms bei dessen Montage nicht beachten bzw. er muss nicht beachten, welches Ende des Geländerholms er zuerst einfädelt. Vorzugsweise sind die Durchgangsausnehmungen bezogen auf die Längsachse des Gerüstholms außermittig angebracht. Dadurch kann der vom Gerüststiel weg ragende Teil des Befestigungselementkörpers kürzer ausgebildet werden, sodass eine größere Durchgangsbreite entsteht.

Vorzugsweise weist der Geländerholm an jedem Ende jeweils eine zweite Durchgangsausnehmung auf. Die zweiten Durchgangsausnehmungen sind jeweils in Form einer geschlossenen Kulisse ausgebildet.

Zumindest eine zweite Durchgangsausnehmung kann in Form eines Langlochs ausgebildet sein. Vorzugsweise sind beide zweite Durchgangsausnehmungen jeweils in Form eines Langlochs ausgebildet. Die zweiten Durchgangsausnehmungen können identisch ausgebildet sein.

Besonders bevorzugt sind die zweiten Durchgangsausnehmungen identisch zu den ersten Durchgangsausnehmungen ausgebildet.

Weiter bevorzugt sind die Durchgangsausnehmungen beidenends des Geländerholms senkrecht zur Längsachse des Geländerholms jeweils gleich weit von der Außenkante des Geländerholms beabstandet. Der Geländerholm ist dadurch sowohl nahe am Gerüststiel als auch unabhängig von seiner Orientierung montierbar.

In weiter bevorzugter Ausgestaltung des Gerüsts entspricht die lichte

Breite einer ersten Durchgangsausnehmung, insbesondere die lichte Breite einer zweiten Durchgangsausnehmung, vorzugsweise die lichte Breite aller Durchgangsausnehmungen, senkrecht zur Längsachse des Geländerholms mit einer Spielpassung der maximalen Querschnittsbreite des Befestigungselements, insbesondere der maximalen Querschnittsbreite im Bereich des Vorsprungs. Der Geländerholm kann in diesem Fall vom Befestigungselement nur dann demontiert werden, wenn er gezielt ausgerichtet aus dem Befestigungselements ausgefädelt wird.

Die erfindungsgemäße Aufgabe wird weiterhin gelöst durch ein Verfahren nach Anspruch 11, zur Handhabung eines Gerüsts mit einem Geländerholm mit den Verfahrensschritten
A) zur Montage des Geländerholms:
   a) Einführen des Geländerholms durch Bewegen eines Endes des Geländerholms parallel bis auf ±25° zur Längsachse des Gerüststiels des oben beschriebenen erfindungsgemäßen Gerüstelementes;
   b) Drehen des Geländerholms in seine gesicherte Lage um die Längsachse des Geländerholms, oder parallel zur Längsachse des Geländerholms, um 90° ±10°;
      oder
B) zur Demontage des Geländerholms:
   a) Drehen des Geländerholms aus seiner gesicherten Lage um die Längsachse des Geländerholms, oder parallel zur Längsachse des Geländerholms, um 90° ± 10°;
   b) anschließende Entnahme des Geländerholms durch Bewegen eines Endes des Geländerholms parallel bis auf ±25° zur Längsachse des Gerüststiels des oben beschriebenen erfindungsgemäßen Gerüstelementes.

Das Anbringen des Geländerholms erfolgt somit durch ein Absenken des Geländerholms im Wesentlichen parallel zum Gerüststiel und eine anschließende Vierteldrehung des Geländerholms. Die Entnahme des Geländerholms erfolgt umgekehrt durch eine Vierteldrehung des Geländerholms und anschließendes Anheben des Geländerholms im Wesentlichen parallel zum Gerüststiel.

Vor- und/oder nach den Verfahrensschritten a) und b) bzw. c) und d) kann ein weiterer Verfahrensschnitt bzw. können weitere Verfahrensschritte durchgeführt werden. Vorzugsweise beschränkt sich die einseitige Montage bzw. Demontage des Geländerholms an den Gerüststiel bzw. vom Gerüststiel jedoch auf die zuvor beschriebenen Verfahrensschritte a) und b) bzw. c) und d).

Die zuvor beschriebene Handhabung des Geländerholms erfolgt bevorzugt von einer unteren Gerüstebene aus. Mit anderen Worten befindet sich der Arbeiter bevorzugt in der n-ten Gerüstebene, um die Sicherung durch den Geländerholm in der (n+1)-ten Gerüstebene zu installieren bzw. zu deinstallieren.

Die zuvor beschriebene Handhabung des Geländerholms gemäß den Verfahrensschritten a) und b) erfolgt weiter bevorzugt zunächst an einem Ende des Geländerholms an einem Gerüststiel, der sich in der oberen Gerüstebene, d. h in der (n+1)-ten Gerüstebene, befindet und anschließend am gegenüberliegenden Ende des Geländerholms an einem weiteren Gerüststiel, der sich in der unteren Gerüstebene, d. h. in der n-ten Gerüstebene, befindet und anschließend in der oberen Gerüstebene montiert wird.

Vor den zuvor beschriebene Verfahrensschritten c) und d) erfolgt weiter bevorzugt zunächst die Demontage eines Gerüststiels in der oberen Gerüstebene und Abnahme des Gerüststiels in die untere Gerüstebene. Nach Durchführung der Verfahrensschritte c) und d) erfolgt bevorzugt die erneute Durchführung der Verfahrensschritte c) und d) anderenends des Geländerholms an einem weiteren Gerüststiel in der oberen Gerüstebene. Das erfindungsgemäße Verfahren ermöglicht somit sowohl die vorlaufende Montage als auch die vorlaufende Demontage des Geländerholms.

Die zuvor beschriebenen Verfahren werden besonders bevorzugt mit einem Gerüst gemäß der Ansprüche 7-10 durchgeführt. Weitere Merkmale und Vorteile der Erfindung ergeben sich aus der nachfolgenden detaillierten Beschreibung mehrerer Ausführungsbeispiele der Erfindung, anhand der Figuren der Zeichnung, die erfindungswesentliche Einzelheiten zeigt sowie aus den Ansprüchen. Die in der Zeichnung gezeigten Merkmale sind derart dargestellt, das die erfindungsgemäßen Besonderheiten deutlich sichtbar gemacht werden können. Die verschiedenen Merkmale können je einzeln für sich oder zu mehreren in beliebigen Kombinationen bei Varianten der Erfindung verwirklicht sein, solange dies im Rahmen der Erfindung liegt, welcher nur durch die angehängten Ansprüche definiert wird.

Es zeigen:
- Fign. 1a-1c: isometrische Ansichten des Aufbaus eines erfindungsgemäßen Gerüsts;
- Fig. 2: eine Seitenansicht eines Gerüststiels;
- Fig. 3a: eine Seitenansicht eines Geländerholms;
- Fig. 3b: eine vergrößerte Teilansicht aus Fig. 3a;
- Fig. 4a: eine isometrische Teilansicht des Gerüststiels aus Fig. 2 mit montiertem Geländerholm gemäß den Figuren 3a und 3b mit Abhebesicherung;
- Fig. 4b: eine Seitenansicht des Gerüstteils gemäß Fig. 3a;
- Fig. 5a: eine isometrische Ansicht eines Befestigungselements gemäß den Figuren 2, 4a und 4b;
- Fig. 5b: eine Seitenansicht des Befestigungselements gemäß Fig. 5a; und
- Fig. 6: eine isometrische Ansicht eines weiteren Befestigungselements.

**Fig. 1a** zeigt einen Teil eines Gerüsts **10.** Das Gerüst 10 weist mehrere im montierten Zustand vertikale Gerüststiele **12a** - **12f** auf. Die Gerüststiele 12a - 12f weisen jeweils eine im Wesentlichen horizontale Befestigungsplatte **14a** - **14f** auf. Die Befestigungsplatten 14a - 14f sind jeweils in Form einer Rosette ausgebildet. Die Befestigungsplatten 14a - 14f dienen der Anordnung weiterer in Fig. 1a nicht gezeigter Gerüstelemente.

Jeweils zwei Gerüststiele 12a - 12f sind durch einen Querriegel **16a- 16c** verbunden. In die Querriegel 16a - 16c sind Beläge einhängbar, wobei in Fig. 1a ein erster Belag **18a** und ein zweiter Belag **18b** zwischen den Querriegeln 16a und 16b angeordnet sind.

Zur Absturzsicherung eines Arbeiters auf dem Gerüst 10 sind Geländerholme **20a, 20b** vorgesehen. Die Geländerholme 20a, 20b sind vorlaufend montierbar, d. h. sie sind montierbar, bevor ein Arbeiter die Gerüstebene betritt, in der die Geländerholme 20a, 20b den Arbeiter vor dem Abstürzen sichern. Der Geländerholm 20a ist im vollständig montierten Zustand in der unteren Gerüstebene, d. h. in der n-ten Gerüstebene, in der sich auch der Arbeiter befindet, in Fig. la gezeigt. Der Geländerholm 20b ist demgegenüber am Gerüststiel 12e, der bereits zur nächsthöheren, oberen bzw. (n+1)-ten Gerüstebene gehört, bereits von der unteren Gerüstebene aus einenends eingehängt.

**Fig. 1b** zeigt die weitere Montage des Geländerholms 20b. Der Geländerholm 20b wird hierzu anderenends an einem Gerüststiel 12g des Gerüsts 10 angeordnet, der über einen Querriegel 16d mit einem Gerüststiel 12h verbunden ist.

**Fig. 1c** zeigt das Gerüst 10 in weiter montiertem Zustand. Demgemäß ist der Gerüststiel 12g auf den Gerüststiel 12a aufgesteckt und der Gerüststiel 12h ist auf den Gerüststiel 12b aufgesteckt. Der Geländerholm 20b wurde bei der Montage der Gerüststiele 12g und 12h nach oben verschwenkt und befindet sich nun bereits fertig montiert am Gerüst 10, noch bevor weitere Beläge (nicht gezeigt) zwischen die Querriegel 16c, 16d montiert werden. Das erfindungsgemäße Gerüst 10 ist dabei besonders sicher montierbar. Dabei ist es aber auch möglich, den Geländerholm 20b auf beiden Seiten von den Gerüststielen 12e und 12g zu entfernen, falls z. B. mit einem Kran etwas seitlich auf das Gerüst 10 gebracht werden muss. Die Demontage des Geländerholms 20b erfolgt in umgekehrter Reihenfolge gemäß der Fign. 1c-1a. Der Geländerholm 20b ist somit sowohl vorlaufend montierbar als auch vorlaufend demontierbar.

Der in den Fign. 1a-1c gezeigte Geländerholme 20a ist auf Hüfthöhe eines Arbeiters montiert/ der Geländerholm 20b ist auf Kniehöhe eines Arbeiters montiert. Zusammen mit dem Geländerholm 20a auf Hüfthöhe ist ein weiterer Geländerholm (nicht gezeigt) in derselben Gerüstebene auf Kniehöhe sowohl vorlaufend montierbar als auch vorlaufend demontierbar. Weiterhin ist zusammen mit dem Geländerholm 20b auf Kniehöhe ein weiterer Geländerholm (nicht gezeigt) in derselben Gerüstebene auf Hüfthöhe sowohl vorlaufend montierbar als auch vorlaufend demontierbar.

**Fig. 2** zeigt ein Gerüstelement **22** mit einem Gerüststiel 12i ohne Befestigungsplatte und ohne Querriegel. Der Gerüststiel 12i weist eine Längsachse **24** auf. Befestigungselemente **26a, 26b** sind parallel zur Längsachse 24 und zueinander beabstandet am Gerüststiel 12i angeordnet, insbesondere angeschweißt.

**Fig. 3a** zeigt den Geländerholm 20a (siehe Fig. 1a) zur Anordnung am Befestigungselement 26a oder 26b (siehe Fig. 2). Der Geländerholm 20a weist eine Längsachse **28** auf. Der Geländerholm 20a ist spiegelsymmetrisch zu einer sich senkrecht zur Zeichenebene erstreckenden und die Längsachse 28 schneidenden Symmetrieebene ausgebildet. Der Geländerholm 20a ist spiegelsymmetrisch zu einer sich senkrecht zur Zeichenebene erstreckenden und sich senkrecht zur Längsachse 28 erstreckenden Symmetrieebene ausgebildet. Insbesondere sind die beiden Enden **30a, 30b** des Geländerholms 20a spiegelbildlich zueinander ausgebildet. Ein Arbeiter kann den Geländerholm 20a daher weitestgehend unabhängig von dessen Orientierung montieren. Aus Fig. 3a ist ersichtlich, dass der Geländerholm 20a erste Durchgangsausnehmungen **32a, 32b** und zweite

Durchgangsausnehmungen **34a, 34b** aufweist. Ein Befestigungselement 26a, 26b (siehe Fig. 2) ist in eine beliebige der Durchgangsausnehmungen 32a, 32b, 34a, 34b einfädelbar.

**Fig. 3b** zeigt eine vergrößerte Teilansicht des Geländerholms 20a im Bereich des Endes 30a. Aus Fig. 3b ist ersichtlich, dass die Durchgangsausnehmungen 32a, 34a jeweils in Form eines Langlochs ausgebildet sind. Der Abstand **A** der Durchgangsausnehmungen 32a, 34a zu den jeweiligen Außenkanten **36a, 36b** des Endes 30a ist gleich groß.

Vorzugsweise ist der Abstand A kleiner als die Breite **B** der Durchgangsausnehmungen 32a, 34a senkrecht zur Längsachse 28. Durch die verhältnismäßig schmalen Stege **38a, 38b** mit der Breite A lässt sich der Geländerholm 20a relativ nah am Gerüststiel 12i (siehe Fig. 2) montieren. Dies wird nachfolgend aus der Fig. 4b ersichtlich.

**Fig. 4a** und **Fig. 4b** zeigen das Gerüstelement 22 mit dem Geländerholm 20a. Der Geländerholm ist jeweils in einem Zustand dargestellt, in dem er versehentlich angehoben wurde.

Aus Fig.4a ist ersichtlich, dass das erste Ende 30a - ebenso wie das zweite Ende 30b (siehe Fig. 3a) - durch Abplatten des Geländerholmrohrs erfolgt.

Aus Fig. 4b ist ersichtlich, dass die lichte Weite **LW** zwischen dem Gerüststiel 12i und einem Vorsprung **54** (siehe Fig. 5b), insbesondere einem Wulst **56** (siehe Fig. 5b), nur wenig breiter sein muss als die Breite Ades Steges 38a bzw. 38b (siehe Fig. 3b). Dadurch wird die für einen Arbeiter zur Verfügung stehende Durchgangsbreite zwischen dem Befestigungselement 26a und der gegenüberliegenden Seite, sei es nun ein Gebäude oder ein weiterer Geländerholm bzw. ein weiteres Befestigungselement 26d, kaum verringert. Die Durchgangsbreite wird lediglich um den Überstand **V** des Befestigungselements 26a verringert. Der Überstand V setzt sich aus der lichten Weite LW und der Querschnittsbreite **Q** zusammen. Außerdem wird durch die Formgebung des Befestigungselements 26a die Gefahr, dass ein Arbeiter, der sich auf dem Gerüst 10 (siehe Fign. 1a-1c) befindet, am Befestigungselement 26ac hängenbleibt oder sich verletzt, sehr gering gehalten.

Eine strichpunktierte Linie **40** zeigt die Sicherungsposition des Geländerholms 20a an. Wie durch einen Pfeil **42** dargestellt, kann der Geländerholm 20a um 90° gedreht und anschließend in Richtung eines Pfeils **44** vom Befestigungselement 26a entnommen werden. Die Entnahmerichtung gemäß dem Pfeil 44 verläuft dabei parallel zur Längsachse 58 des freien Endes 52 des Befestigungselements 26a.

Aus einer Zusammenschau der Fign. 3a, 3b und 4b ist außerdem ersichtlich/ dass die Breite B der Durchgangsausnehmungen 32a 1 32b, 34a, 34b der maximalen Querschnittsbreite Q des Befestigungselements 26a mit einer Spielpassung entspricht.

**Fig. 5a** zeigt das Befestigungselement 26a und eine Befestigungselementplatte **46.** Die Befestigungselementplatte 46 dient dem leichten Anschweißen des Befestigungselements 26a an den Gerüststiel 12i (siehe Fig. 4a) bzw. an einen Gerüststiel 12a-12h gemäß den Fign. 1a-1c. Die Befestigungselementplatte 46 ist dabei mit einer Seite **48a** bzw. ersten Hauptseite der Befestigungselementplatte 46 am Befestigungselement 26a einstückig angeformt oder verschweißt. Auf der gegenüberliegenden Seite **48b** bzw. zweiten Hauptseite der Befestigungselementplatte 46 ist die Befestigungselementplatte 46 mit dem Gerüststiel 12i verbunden, insbesondere verschweißt.

**Fig. 5b** zeigt eine Seitenansicht des Befestigungselements 26a mit der Befestigungselementplatte 46. Aus Fig. 5b ist ersichtlich, dass das Befestigungselement 26a einen Befestigungselementkörper **50** aufweist. Der Befestigungselementkörper 50 ist L-förmig ausgebildet. Der Befestigungselementkörper 50 weist dabei die Form eines Zapfens bzw. Bolzens mit konstantem Querschnitt auf. Ein freies Ende **52** des Befestigungselementkörpers 50 dient der Aufnahme einer Durchgangsausnehmung 32a, 32b, 34a, 34b (siehe Fig. 3a).

Ein Vorsprung 54 am Befestigungselementkörper 50 ragt zum Gerüststiel 12i hin (siehe Fig. 4a), um ein ungewolltes Ausfädeln des Geländerholms 20a (siehe Fig. 4a) zu vermeiden. Der Vorsprung 54 ist in Form eines Teils eines Wulstes 56 ausgebildet. Wie aus einer Zusammenschau der Fign. 5a und 5b ersichtlich ist, erstreckt sich der Wulst 56 radial um den Befestigungselementkörper 50, wobei der Wulst 56 an der dem Gerüststiel 12i (siehe Fig. 4a) wegweisenden Seite nicht über den Befestigungselementkörper 50 hervorsteht.

Das freie Ende 52 des Befestigungselementkörpers 20 weist eine Längsachse 58 auf, die im Wesentlichen parallel zur Längsachse 24 (siehe Fig. 4b) des Gerüststiels 12i (siehe Fig. 4a) verläuft.

Eine Zusammenschau der Fign. 4a, 4b, 5a, 5b zeigt, dass sich der Geländerholm 20a bei einem unbeabsichtigten Anheben zwar um seine Längsachse 28 drehen sowie entlang des Befestigungselementkörpers 50 verfahren kann, sich aber bei Kontakt mit dem Wulst 56 über 90° hinaus dreht, bis die Innenkante der entsprechenden Durchgangsausnehmung 32a, 32b, 34a, 34b am freien Ende des Befestigungselements 26a anschlägt. In dieser Stellung ist ein unbeabsichtigtes weiteres Anheben des Geländerholms 20a und damit ein unbeabsichtigtes Lösen nicht möglich. Der Geländerholm 20a ist also sicher am Gerüststiel 12i befestigt.

**Fig. 6** zeigt ein weiteres Ausführungsbeispiel eines Befestigungselements 26c. Das Befestigungselement 26c entspricht den Befestigungselementen 26a, 26b (siehe Fig. 2), wobei zur Montage des Befestigungselements 26c keine Befestigungselementplatte 46 (siehe Fign. 5a und 5b) vorgesehen ist. Das Befestigungselement 26c ist durch Bolzenschweißen an einem Gerüststiel 12a bis 12i (siehe Fign. 1a - 1c und 2) anordenbar, das zum Gerüststiel 12a bis 12i hin weisende Ende weist dafür eine je nach gewähltem Verfahren geeignete Geometrie auf (nicht dargestellt).

Unter Vornahme einer Zusammenschau aller Figuren der Zeichnung betrifft die Erfindung zusammenfassend ein Gerüstelement 22 gemäß Anspruch 1, mit einem Gerüststiel 12a - 12i, wobei an dem Gerüststiel 12a - 12i zumindest ein Befestigungselement 26a - 26c angeordnet oder ausgebildet ist. Das Befestigungselement 26a - 26c weist einen Befestigungselementkörper 50 auf. Der Befestigungselementkörper 50 ist L-förmig ausgebildet. Vorzugsweise ragt das freie Ende 52 des Befestigungselementkörpers 50 im montierten Zustand des Gerüstelements 22 gerade nach oben. An dem Befestigungselementkörper 50 ist insbesondere in einem Abschnitt parallel zur Längsachse 24 des Gerüststiels 12a - 12i ein durch einen Wulst ausgebildeter Vorsprung 54 unterhalb des freien Endes 52 angeordnet oder ausgebildet. Der Vorsprung 54 kann Teil eines U-förmigen Wulstes 56 sein.

## Patentansprüche

1. Gerüstelement (22) mit einem Gerüststiel (12a - 12i) und einem sich länglich erstreckenden Befestigungselement (50) zur Befestigung eines Geländerholms (20a, 20b) an dem Gerüststiel (12a - 12i), wobei das Befestigungselement (26a - 26c) starr mit dem Gerüststiel (12a - 12i) verbunden ist und das Befestigungselement (26a - 26c) einen Befestigungselementkörper (50) aufweist, wobei die Längsachse (58) des freien Endes (52) des Befestigungselementkörpers (50) parallel bis auf ±25° zur Längsachse (24) des Gerüststiels (12a - 12i) verläuft und das Befestigungselement (26a - 26c) am Befestigungselementkörper (50) einen zum Gerüststiel (12a - 12i) hin ragenden, durch einen Wulst (56) ausgebildeten Vorsprung (54) aufweist, wobei sich der Wulst (56) zumindest abschnittsweise radial um den Befestigungselementkörper (50) erstreckt, **dadurch gekennzeichnet, dass** der Befestigungselementkörper (50) L-förmig ausgebildet ist.

2. Gerüstelement nach Anspruch 1, bei dem ein längerer, vertikaler Abschnitt der L-Form, der das freie Ende (52) des Befestigungselementkörpers (50) umfasst, durch einen viertelkreisförmigen Abschnitt in einen unteren Abschnitt der L-Form übergeht.

3. Gerüstelement nach Anspruch 1 oder 2, bei dem der Wulst (56) an der dem Gerüststiel (12a - 12i) abgewandten Seite des Befestigungselements (26a - 26c) nicht über den Befestigungselementkörper (50) hervorsteht.

4. Gerüstelement nach einem der vorhergehenden Ansprüche, bei dem der Befestigungselementkörper (50) - bis auf den Wulst (56) - einen konstanten Querschnitt aufweist.

5. Gerüstelement nach einem der Ansprüche 1 bis 4, bei dem der Befestigungselementkörper (50) unmittelbar mit dem Gerüststiel (12a - 12i) verschweißt ist.

6. Gerüstelement nach einem der Ansprüche 1 bis 4, bei dem das Gerüstelement (12a - 12i) eine Befestigungselementplatte (46) aufweist, die auf einer Seite (48a) mit dem Befestigungselementkörper (50) verbunden ist und auf der gegenüberliegenden Seite (48b) mit dem Gerüststiel (12a - 12i) verschweißt ist.

7. Gerüst (10) mit einem Gerüstelement (22) nach einem der vorhergehenden Ansprüche und einem Geländerholm (20a, 20b), wobei der Geländerholm (20a, 20b) beidenends jeweils eine radial rundum geschlossene erste Durchgangsausnehmung (32a, 32b) in Form eines Langlochs zur Aufnahme eines Befestigungselements (26a - 26c) aufweist.

8. Gerüst nach Anspruch 7, bei dem der Geländerholm (20a, 20b) beidenends jeweils eine radial rundum geschlossene zweite Durchgangsausnehmung (34a, 34b) in Form eines Langlochs zur Aufnahme eines Befestigungselements (26a - 26c) aufweist.

9. Gerüst nach Anspruch 7 oder 8, bei dem die Durchgangsausnehmungen (32a, 32b, 34a, 34b) beidenends des Geländerholms (20a, 20b) senkrecht zur Längsachse (28) des Geländerholms (20a, 20b) jeweils gleich weit von der Außenkante (36a, 36b) des Geländerholms (20a, 20b) beabstandet sind.

10. Gerüst nach einem der Ansprüche 7 bis 9, bei dem die lichte Breite (B) der ersten Durchgangsausnehmung (32a, 32b) senkrecht zur Längsachse (28) des Geländerholms (20a, 20b) mit einer Spielpassung der maximalen Querschnittsbreite (Q) des Befestigungselements (26a - 26c) entspricht.

11. Verfahren zur Handhabung eines Gerüsts (10) mit einem Geländerholm (20a, 20b) mit den Verfahrensschritten
A) zur Montage des Geländerholms (20a, 20b):
a) Einführen des Geländerholms (20a, 20b) durch Bewegen eines Endes (30a, 30b) des Geländerholms (20a, 20b) parallel bis auf ±25° zur Längsachse (24) des Gerüststiels (12a - 12i) des Gerüstelementes (22) nach einem der Ansprüche 1 bis 6;
b) Drehen des Geländerholms (20a, 20b) in seine gesicherte Lage um die Längsachse (28) des Geländerholms (20a, 20b) um 90° ±10° oder parallel zur Längsachse (28) des Geländerholms (20a, 20b) um 90° ±10°;
oder
B) zur Demontage des Geländerholms (20a, 20b):
c) Drehen des Geländerholms (20a, 20b) aus seiner gesicherten Lage um die Längsachse (28) des Geländerholms (20a, 20b) um 90° ±10° oder parallel zur Längsachse (28) des Geländerholms (20a, 20b) um 90° ±10°;
d) anschließende Entnahme des Geländerholms (20a, 20b) durch Bewegen eines Endes (30a, 30b) des Geländerholms (20a, 20b) parallel bis auf ±25° zur Längsachse (24) des Gerüststiels (12a - 12i) des Gerüstelementes (22) nach einem der Ansprüche 1 bis 6.

12. Verfahren nach Anspruch 11, bei dem die Verfahrensschritte a) und b), oder c) und d), von einer unteren Gerüstebene aus durchgeführt werden.

13. Verfahren nach Anspruch 12, bei dem vor dem Durchführen der Verfahrensschritte c) und d) die Demontage des Gerüststiels (12a - 12i) aus einer oberen Gerüstebene und Abnahme des Gerüststiels (12a - 12i) in die untere Gerüstebene erfolgt, wobei nach dem Durchführen der Verfahrensschritte c) und d) am Gerüststiel (12a - 12i) die Verfahrensschritte c) und d) anderenends des Geländerholms (20a, 20b) an einem weiteren Gerüststiel (12a - 12i) durchgeführt werden.

14. Verfahren nach Anspruch 12, bei dem nach dem Durchführen der Verfahrensschritte a) und b) an einem Ende (30a, 30b) des Geländerholms (20a, 20b) an dem Gerüststiel (12a - 12i), der sich in der oberen Gerüstebene befindet, anschließend die Verfahrensschritte a) und b) erneut am gegenüberliegenden Ende (30a, 30b) des Geländerholms (20a, 20b) an einem weiteren Gerüststiel (12a - 12i) durchgeführt werden, der sich in der unteren Gerüstebene befindet und anschließend in der oberen Gerüstebene montiert wird.

## Claims

1. Scaffolding element (22) having a scaffolding pole (12a - 12i) and a longitudinally extending fastening element (50) for attaching a railing (20a, 20b) to the scaffolding pole (12a - 12i), wherein the fastening element (26a - 26c) is rigidly connected to the scaffolding pole (12a - 12i) and the fastening element (26a - 26c) has a fastening element body (50), wherein the longitudinal axis (58) of the free end (52) of the fastening element body (50) runs parallel 25° to the longitudinal axis (24) of the scaffolding pole (12a - 12i), and the fastening element (26a - 26c) has a projection (54) formed by a bead (56) on the fastening element body (50) projecting toward the scaffolding pole (12a - 12i), wherein the bead (56) extends at least partially radially around the fastening element body (50), **characterized in that** the fastening element body (50) is L-shaped.

2. Scaffolding element according to claim 1, wherein a longer, vertical portion of the L shape comprising the free end (52) of the fastening element body (50) transitions through a quarter-round section into a lower section of the L shape.

3. Scaffolding element according to claim 1 or 2, wherein the bead (56) does not project beyond the fastening element body (50) on the side of the fastening element (26a-26c) facing away from the scaffolding pole (12a-12i).

4. Scaffolding element according to any of the preceding claims, wherein the fastening element body (50) - except for the bead (56) - has a uniform cross-section.

5. Scaffolding element according to any of claims 1 to 4, wherein the fastening element body (50) is welded directly to the scaffolding pole (12a - 12i).

6. Scaffolding element according to any of claims 1 to 4, wherein the scaffolding element (12a - 12i) has a fastening element plate (46) which is connected on one side (48a) to the fastening element body (50) and is welded on the opposite side (48b) to the scaffolding pole (12a - 12i).

7. Scaffold (10) having a scaffolding element (22) according to any of the preceding claims and a railing (20a, 20b), wherein the railing (20a, 20b) has on both ends in each case a first through-opening (32a, 32b) enclosed all around in the form of a slot for receiving a fastening element body (26a - 26c).

8. Scaffold according to claim 7, in which the railing (20a, 20b) has a second through-opening (34a, 34b) enclosed all around in the form of a slot for receiving a fastening element body (26a - 26c).

9. Scaffold according to claim 7 or 8, in which the through-openings (32a, 32b, 34a, 34b) at both ends of the railing (20a, 20b) perpendicular to the longitudinal axis (28) of the railing (20a, 20b) are each spaced equidistant from the outer edge (36a, 36b) of the railing (20a, 20b).

10. Scaffold according to either of claims 7 to 9, wherein the clear width (B) of the first through-opening (32a, 32b) perpendicular to the longitudinal axis (28) of the railing (20a, 20b) corresponds to the maximum cross-sectional width (Q) of the fastening element (26a- 26c) with a clearance fit.

11. A method for handling a scaffold (10) with a railing (20a, 20b) comprising the method steps
A) for mounting the railing (20a, 20b):
a) inserting the railing (20a, 20b) by moving one end (30a, 30b) of the railing (20a, 20b) to ±25° parallel to the longitudinal axis (24) of the scaffolding pole (12a-12i) of the scaffolding element according to any of claims 1 to 6;
b) turning the railing (20a, 20b) in its secured position about the longitudinal axis (28) of the railing (20a, 20b) by 90° ±10° or parallel to the longitudinal axis (28) of the railing (20a, 20b) by 90° ±10°;
or
B) for dismantling the railing (20a, 20b):
c) turning the railing (20a, 20b) from its secured position about the longitudinal axis (28) of the railing (20a, 20b) 90° ±10° or parallel to the longitudinal axis (28) of the railing (20a, 20b) 90° ±10°;
d) subsequent removal of the railing (20a, 20b) by moving one end (30a, 30b) of the railing (20a, 20b) parallel ±25° to the longitudinal axis (24) of the scaffolding pole (12a - 12i) of the scaffolding element according to any of claims 1 to 6.

12. The method according to claim 11, wherein the method steps a) and b), or c) and d) are carried out from a lower scaffolding level.

13. The method according to claim 12, wherein, prior to carrying out the method steps c) and d), the scaffolding pole (12a-12i) is removed from an upper scaffolding level and the scaffolding pole (12a-12i) is moved down into the lower scaffolding level, wherein after performing the method steps c) and d) on the scaffolding pole (12a-121), the method steps c) and d) on the other end of the railing (20a, 20b) are performed on a further scaffolding pole (12a-12i).

14. The method according to claim 12, wherein after performing the method steps a) and b) at one end (30a, 30b) of the railing (20a, 20b) on the scaffolding pole (12a- 121), which is located in the upper scaffolding level, the method steps a) and b) are then carried out again at the opposite end (30a, 30b) of the railing (20a, 20b) on a further scaffolding pole (12a-12i), which is located in the lower scaffolding level and is subsequently mounted in the upper scaffolding level.

## Revendications

1. Élément d'échafaudage (22) comportant un montant d'échafaudage (12a - 12i) et un élément de fixation (50) s'étendant longitudinalement pour la fixation d'une lisse de garde-corps (20a, 20b) sur le montant d'échafaudage (12a - 12i), l'élément de fixation (26a - 26c) étant relié rigidement au montant d'échafaudage (12a - 12i) et l'élément de fixation (26a - 26c) présentant un corps d'élément de fixation (50), l'axe longitudinal (58) de l'extrémité libre (52) du corps d'élément de fixation (50) s'étendant parallèlement jusqu'à ± 25° par rapport à l'axe longitudinal (24) du montant d'échafaudage (12a - 12i) et l'élément de fixation (26a - 26c) présentant sur le corps d'élément de fixation (50) une saillie (54) en direction du montant d'échafaudage (12a - 12i), formée par un bourrelet (56), le bourrelet (56) s'étendant radialement au moins sur certaines parties autour du corps d'élément de fixation (50), **caractérisé en ce que** le corps d'élément de fixation (50) est réalisé en forme de L.

2. Élément d'échafaudage selon la revendication 1, dans lequel une partie verticale plus longue de la forme en L, qui comprend l'extrémité libre (52) du corps d'élément de fixation (50), se transforme, par une partie inférieure de la forme en L, en une partie en forme de quart de cercle.

3. Élément d'échafaudage selon la revendication 1 ou 2, dans lequel le bourrelet (56) ne dépasse pas du corps d'élément de fixation (50) sur le côté de l'élément de fixation (26a - 26c) opposé au montant d'échafaudage (12a - 12i).

4. Élément d'échafaudage selon l'une des revendications précédentes, dans lequel le corps d'élément de fixation (50) présente, à l'exception du bourrelet (56), une section transversale constante.

5. Élément d'échafaudage selon l'une des revendications 1 à 4, dans lequel le corps d'élément de fixation (50) est directement soudé au montant d'échafaudage (12a - 12i).

6. Élément d'échafaudage selon l'une des revendications 1 à 4, dans lequel l'élément d'échafaudage (12a - 12i) présente une plaque d'élément de fixation (46) qui est reliée au corps d'élément de fixation (50) sur une face (48a) et soudée au montant d'échafaudage (12a - 12i) sur la face opposée (48b).

7. Échafaudage (10) comprenant un élément d'échafaudage (22) selon l'une des revendications précédentes et une lisse de garde-corps (20a, 20b), la lisse de garde-corps (20a, 20b) présentant à chaque extrémité un premier évidement traversant (32a, 32b) fermé radialement sur tout le pourtour sous la forme d'un trou oblong destiné à recevoir un élément de fixation (26a - 26c).

8. Échafaudage selon la revendication 7, dans lequel la lisse de garde-corps (20a, 20b) présente à chaque extrémité un deuxième évidement traversant (34a, 34b) fermé radialement sur tout le pourtour sous la forme d'un trou oblong destiné à recevoir un élément de fixation (26a - 26c).

9. Échafaudage selon la revendication 7 ou 8, dans lequel les évidements traversants (32a, 32b, 34a, 34b) aux deux extrémités de la lisse de garde-corps (20a, 20b) sont chaque fois situés à la même distance du bord extérieur (36a, 36b) de la lisse de garde-corps (20a, 20b) perpendiculairement à l'axe longitudinal (28) de la lisse de garde-corps (20a, 20b).

10. Échafaudage selon l'une des revendications 7 à 9, dans lequel la largeur libre (B) du premier évidement traversant (32a, 32b) perpendiculairement à l'axe longitudinal (28) de la lisse de garde-corps (20a, 20b) correspond, avec un ajustement avec jeu, à la largeur de section transversale maximale (Q) de l'élément de fixation (26a - 26c).

11. Procédé de manipulation d'un échafaudage (10) comportant une lisse de garde-corps (20a, 20b), comprenant les étapes de procédé suivantes :
A) pour le montage de la lisse de garde-corps (20a, 20b) :
a) introduction de la lisse de garde-corps (20a, 20b) en déplaçant une extrémité (30a, 30b) de la lisse de garde-corps (20a, 20b) parallèlement jusqu'à ± 25° par rapport à l'axe longitudinal (24) du montant d'échafaudage (12a - 12i) de l'élément d'échafaudage (22) selon l'une des revendications 1 à 6 ;
b) rotation de la lisse de garde-corps (20a, 20b) dans sa position bloquée autour de l'axe longitudinal (28) de la lisse de garde-corps (20a, 20b) de 90° ± 10° ou parallèlement à l'axe longitudinal (28) de la lisse de garde-corps (20a, 20b) de 90° ± 10° ;
ou
B) pour le démontage de la lisse de garde-corps (20a, 20b) :
c) rotation de la lisse de garde-corps (20a, 20b) à partir de sa position bloquée autour de l'axe longitudinal (28) de la lisse de garde-corps (20a, 20b) de 90° ± 10° ou parallèlement à l'axe longitudinal (28) de la lisse de garde-corps (20a, 20b) de 90° ± 10° ;
d) puis enlèvement de la lisse de garde-corps (20a, 20b) par déplacement d'une extrémité (30a, 30b) de la lisse de garde-corps (20a, 20b) parallèlement jusqu'à ± 25° par rapport à l'axe longitudinal (24) du montant d'échafaudage (12a - 12i) de l'élément d'échafaudage (22) selon l'une des revendications 1 à 6.

12. Procédé selon la revendication 11, dans lequel les étapes de procédé a) et b), ou c) et d) sont exécutées depuis un niveau d'échafaudage inférieur.

13. Procédé selon la revendication 12, dans lequel, avant l'exécution des étapes de procédé c) et d), on procède au démontage du montant d'échafaudage (12a - 12i) à partir d'un niveau d'échafaudage supérieur et à l'enlèvement du montant d'échafaudage (12a - 12i) au niveau d'échafaudage inférieur, dans lequel, après l'exécution des étapes de procédé c) et d) sur le montant d'échafaudage (12a - 12i), les étapes de procédé c) et d) sont exécutées à l'autre extrémité de la lisse de garde-corps (20a, 20b) sur un autre montant d'échafaudage (12a - 12i).

14. Procédé selon la revendication 12, dans lequel, après l'exécution des étapes de procédé a) et b) à une extrémité (30a, 30b) de la lisse de garde-corps (20a, 20b) sur le montant d'échafaudage (12a - 12i) qui se trouve au niveau d'échafaudage supérieur, les étapes de procédé a) et b) sont à nouveau exécutées à l'extrémité opposée (30a, 30b) de la lisse de garde-corps (20a, 20b) sur un autre montant d'échafaudage (12a - 12i) qui se trouve au niveau d'échafaudage inférieur et qui est ensuite monté au niveau d'échafaudage supérieur.
